# EUROPÄISCHE PATENTSCHRIFT

(11) **EP 3 752 715 B1**
(45) Veröffentlichungstag und Bekanntmachung des Hinweises auf die Patenterteilung: **29.03.2023**
(21) Anmeldenummer: 19705493.5
(22) Anmeldetag: 14.02.2019
(51) Int. Cl.: F01C 21/08, F04C 2/332, F04C 2/46, F04C 15/00

(54) **DREHKOLBENPUMPE**
LOBE PUMP
POMPE À PISTON ROTATIF

(30) Priorität: 15.02.2018 DE 102018103460
(43) Veröffentlichungstag der Anmeldung: 23.12.2020
(73) Patentinhaber: BMA Braunschweigische Maschinenbauanstalt AG, 38122 Braunschweig (DE)
(72) Erfinder: WESTENDARP, Hans-Heinrich, 38108 Braunschweig (DE); ALJETS, Folker, 38239 Salzgitter (DE)
(74) Vertreter: Gramm, Lins & Partner Patent- und Rechtsanwälte PartGmbB
(86) Internationale Anmeldenummer: PCT/EP2019/053640
(87) Internationale Veröffentlichungsnummer: WO 2019/158631

(56) Entgegenhaltungen:
- DE-C- 125 174
- DE-C- 960 411
- DE-U- 1 709 909
- DE-U- 6 927 594
- FR-A- 626 596
- NL-C- 25 897

## Beschreibung

Die Erfindung betrifft eine Drehkolbenpumpe mit einem Gehäuse, das einen Einlass und einen Auslass für das zu verpumpende Medium aufweist, zumindest einem Drehkolben, der antreibbar und drehbar in dem Gehäuse gelagert ist und der zumindest zwei mit einer Kontur versehene Transportflügel aufweist, die das zu fördernde Medium von dem Einlass zu dem Auslass transportieren, und einem Dichtelement pro Drehkolben, das an einem insbesondere schwenkbar gelagerten Dichtkörper befestigt ist und auf der Kontur des Drehkolbens während der Drehung des zumindest einen Drehkolbens abläuft und eine Ausfahrbewegung von einem minimalen Durchmesser des zumindest einen Drehkolbens zu einem maximalen Durchmesser des zumindest einen Drehkolbens und eine Einfahrbewegung von dem maximalen Durchmesser des zumindest einen Drehkolbens zu dem minimalen Durchmesser des zumindest einen Drehkolbens ausführt. Eine solche Drehkolbenpumpe ist insbesondere zum Verpumpen von hochviskosen Medien, beispielsweise Magma bei der Zuckerherstellung geeignet und vorgesehen. Magma ist eine Mischung aus Kristallzucker und Sirup und entsteht im Kochprozess als Zwischenprodukt während der Zuckerproduktion. Eine solche Drehkolbenpumpe ist jedoch, obwohl sie für das Verpumpen von Kristallsuspensionen besonders geeignet ist, nicht auf das Verpumpen von Magma beschränkt.

Aus der DE 67 53 460 U1 ist eine Drehkolbenpumpe mit einem klappsymmetrischen Drehkolben bekannt, auf dessen Außenkontur ein Dichtelement abläuft. Der Drehkolben weist eine im Wesentlichen elliptische Kontur auf. Das Dichtelement ist an einem Schwenkhebel befestigt.

Aus der DE 78 11 068 U1 ist eine Drehkolbenpumpe mit einem Gehäuse, einem unten liegenden Einlass innerhalb des Gehäuses und einem oberhalb dazu angeordneten Auslass vorgesehen. Zwischen Einlass und Auslass ist ein federbelasteter Schieber angeordnet, über den ein Dichtelement gegen den Drehkolben gedrückt wird. Der Drehkolben ist als abgerundete, hinsichtlich der kurzen Achse und der Längsachse klappsymmetrische Raute ausgebildet.

Die DE-N 7251 betrifft eine Drehkolbenpumpe zum Fördern dickflüssiger Stoffe, bei der ein zwangsläufig gesteuerter Widerlagerschieber der Umrissform des Drehkolbens folgt. Die Zwangssteuerung wird über Steuernocken erreicht, die eine der Kontur des Transportkolbens folgende Bewegung eines zylindrischen Dichtungsteils bewirken. Der Drehkolben weist eine S-förmig geschwungene Querschnittsform auf.

Nachteilig an solchen Drehkolbenpumpen sind ein vergleichsweise geringes Pumpvolumen pro Umdrehung sowie ein hoher Verschleiß an dem Drehkolben und dem Dichtelement bei nicht zwangsgeführten Dichtelementen. Die Kolbenkontur führt dabei zu einem Wegdrücken des Dichtelementes von dem Kolben und somit zu Undichtigkeiten und Förderverlusten. Um dieses zu verhindern, muss ein erhöhter Anpressdruck aufgebracht werden, der zu einem erhöhten Energiebedarf und einem erhöhten Verschleiß führt.

Die DE 125 174 C beschreibt eine Pumpe mit rotierenden Kolben, der zwei Transportflügel aufweist. Ein Dichtelement als schwingende Wand gleitet auf der Außenseite des Drehkolbens entlang. Der Verfahrweg entlang der Druckseite, auf der das Dichtelement die Ausfahrbewegung durchführt, ist länger als der Verfahrweg auf der Saugseite, entlang derer die Einfahrbewegung durchgeführt wird. Die NL 25 897 C beschreibt eine hierzu ähnliche Drehkolbenpumpe, bei der die Transportflügel des Drehkolben auf der Druckseite und der Saugseite unterschiedliche Konturen aufweisen, wobei die durch das Dichtelement auf der Druckseite ausgeführte Ausfahrbewegung länger ist als die auf der gegenüberliegenden Saugseite ausgeführte Einfahrbewegung.

Die FR 626 596 A betrifft eine Drehkolbenpumpe mit einem auf der Außenseite des Drehkolbens entlanggleitenden Dichtelement, wobei der Drehkolben eine auf der Ein- und Ausfahrseite verschiedene Kontur aufweist.

Auch die DE 960 411 C beschreibt eine Pumpe mit rotierenden Kolben, der zwei Transportflügel aufweist und bei der ein Dichtelement als schwingende Wand auf der Außenseite des Drehkolbens entlang rollt. Bei dieser Drehkolbenpumpe ist der Verfahrweg entlang der Druckseite, auf der das Dichtelement die Ausfahrbewegung durchführt, jedoch kürzer als der Verfahrweg auf der Saugseite, entlang derer die Einfahrbewegung durchgeführt wird.

Aufgabe der vorliegenden Erfindung ist es, eine Drehkolbenpumpe bereitzustellen, die ein vergrößertes Pumpvolumen pro Umdrehung aufweist, so dass bei einem gleichen Pumpvolumen die Drehkolbenpumpe kleiner und preiswerter gebaut werden kann.

Diese Aufgabe wird durch eine Drehkolbenpumpe mit den Merkmalen des Hauptanspruches gelöst. Vorteilhafte Ausgestaltungen und Weiterbildungen der Erfindung sind in den Unteransprüchen, der Beschreibung sowie den Figuren offenbart.

Die Drehkolbenpumpe mit einem Gehäuse, das einen Einlass und einen Auslass für das zu verpumpende Medium aufweist, mit zumindest einem Drehkolben, der antreibbar und drehbar in dem Gehäuse gelagert ist und der zumindest zwei mit einer Kontur versehene Transportflügel aufweist, die das zu fördernde Medium von dem Einlass zu dem Auslass transportieren, und mit einem Dichtelement pro Drehkolben, das an einem Dichtkörper gelagert oder ausgebildet ist und auf der Kontur des Drehkolbens während der Drehung des Drehkolbens abläuft und eine Ausfahrbewegung von einem minimalen Durchmesser des Drehkolbens zu einem maximalen Durchmesser des Drehkolbens und eine Einfahrbewegung von dem maximalen Durchmesser des Drehkolbens zu dem minimalen Durchmesser des Drehkolbens auf unterschiedlichen Seiten des Transportflügels ausführt, sieht vor, dass die Strecke, die das Dichtelement auf der Einfahrseite des Transportflügels während der Einfahrbewegung ausführt, kürzer oder kleiner als die Strecke auf der Ausfahrseite während der Ausfahrbewegung ist. Die Ausfahrbewegung beginnt dann, wenn das Dichtelement von einem minimalen Durchmesser des Drehkolbens sich von der Drehachse des Drehkolbens wegbewegt, die Einfahrbewegung beginnt, wenn sich das Dichtelement von dem maximalen Drehkolbenradius während der Drehung des Drehkolbens in Richtung auf den minimalen Durchmesser des Drehkolbens bewegt. Das Ende der Einfahrbewegung ist erreicht, wenn der Berührpunkt oder die Berührlinie zwischen der Kontur des Drehkolbens und dem Dichtelement den minimalen Durchmesser des Drehkolbens erreicht hat, die Ausfahrbewegung endet, wenn der maximale Drehkolbenradius von dem Berührpunkt oder der Berührlinie erreicht wurde. Es besteht die Möglichkeit, dass die Kontur des Drehkolbens so ausgestaltet ist, dass über einen gewissen Winkelbereich der Durchmesser konstant bleibt, insbesondere den minimalen Durchmesser und/oder maximalen Durchmesser des Drehkolbens einnimmt, so dass der Gesamtwinkel, über den eine Einfahrbewegung und eine Ausfahrbewegung ausgeführt wird, kleiner als 180° beträgt, wenn der Drehkolben als Drehkolben mit zwei Transportflügeln ausgeführt ist. Die Einfahrgeschwindigkeit des Dichtelementes ebenso wie die Ausfahrgeschwindigkeit wird bei einer gleichbleibenden Drehzahl durch die Kontur des jeweiligen Transportflügels des Drehkolbens bestimmt. Wird es dem Dichtelement ermöglicht, sehr schnell in Richtung auf einen minimalen Drehkolbenradius oder in Richtung auf die Drehachse des Drehkolbens sich zu verlagern, liegt eine hohe Einfahrgeschwindigkeit vor, was durch einen steilen Abfall der Kontur über den Drehwinkel erreicht wird. Umgekehrt wird das Dichtelement langsam nach radial außen auf der Kontur des Drehkolbens verlagert, wenn über einen Drehwinkel nur eine geringe Steigung anliegt. Insbesondere bei dem Verpumpen hochviskoser, zähflüssiger Medien ist es problematisch, das Sperrelement, das an einem Dichtkörper gelagert oder ausgebildet ist, innerhalb des Mediums nach außen zu drücken, also von dem minimalen Durchmesser des Drehkolbens zum maximalen Durchmesser des Drehkolbens. Auch bei der Einfahrbewegung müssen das Dichtelement und der Dichtkörper durch das hochviskose Medium bewegt werden. Diese Bewegungen müssen in der Regel gegen den Widerstand des im zu transportierenden Medium gelagerten Dichtkörpers aufgebracht werden. Der Transportflügel selbst, auf dem der Dichtkörper mit dem Dichtelement entlanggleitet, kann nicht beliebig dünn ausgeführt werden, da einerseits Festigkeitsbedingungen erfüllt sein müssen und andererseits Beschleunigungsgrenzen eingehalten werden müssen, beispielsweise um ein Abheben des Dichtelementes von der Oberfläche des Drehkolbens zu vermeiden. Es hat sich als vorteilhaft herausgestellt, das Dichtelement vergleichsweise langsam eine Ausfahrbewegung vornehmen zu lassen. Im Bereich des maximalen Drehkolbenradius ist in der Regel eine Abrundung ausgebildet, um eine abrupte Bewegungsumkehr des auf dem rotierenden Drehkolben ablaufenden Dichtelementes zu vermeiden. Insbesondere ist vorgesehen, dass der Transportflügel auf der Einfahrseite schmaler und steiler ausgebildet ist als auf der Ausfahrseite. Durch das in dem Verhältnis zu der Ausfahrseite verringerte Volumen des Transportflügels auf der Einfahrseite wird das Kammervolumen, das durch das Gehäuse und die Transportflügelkontur gebildet wird, im Vergleich zu einer klappsymmetrischen Kontur beiderseits der Verbindungslinie des jeweils maximalen Drehkolbenradius durch die Drehachse vergrö-ßert und gleichzeitig vermieden, dass zu hohe Belastungen auf das Material durch zu hohe Beschleunigungen bei der Ausfahrbewegung auftreten. Bevorzugt findet die geringere Ausfahrgeschwindigkeit im Vergleich zur Einfahrgeschwindigkeit an einer Ausführung des Drehkolbens mit zwei Transportflügeln über einen Drehwinkel von zumindest größer 90° bis zu einem Drehwinkel bis 160°, insbesondere in einem Bereich von 110° bis 130° statt, wodurch ein schnelles Einfahren des Dichtelementes und dadurch eine Vergrößerung der Pumpkammer erreicht werden kann.

Die Kontur auf der Ausfahrseite des Drehkolbens weist eine Krümmung ohne Wendepunkte in der Steigung der Kontur auf, während die Kontur auf der Einfahrseite bevorzugt zumindest einen Wendepunkt aufweist, wodurch definiert ist, dass auf der Einfahrseite eine maximale Verringerung des Volumens des Transportflügels erfolgt und nach einer Phase mit einer sehr hohen Einfahrgeschwindigkeit, also einer sehr steilen Kontur des Transportflügels an der Einfahrseite, diese abgeflacht wird, um einen sanften Übergang bis zum Erreichen des minimalen Durchmessers des Drehkolbens bereitzustellen.

Eine Variante der Erfindung sieht vor, dass der minimale Drehkolbenradius auf der Einfahrseite von dem Dichtelement bei einem Drehwinkel zwischen 30° und 90°, gemessen von dem maximalen Drehkolbenradius erreicht wird. Dadurch wird sichergestellt, dass der minimale Drehkolbenradius sehr schnell erreicht wird. Auf der Ausfahrseite kann die Ausfahrbewegung zwischen 90° und 150° vor Erreichen des maximalen Drehkolbenradius beginnen, wobei die Kontur auf der Ausfahrseite bevorzugt eine Krümmung ohne Wendepunkt oder Unstetigkeitsstellen aufweist, um eine gleichmäßige, vergleichsweise langsame Ausfahrbewegung des Dichtelementes und damit des Dichtkörpers zu erreichen. Durch die im Vergleich zur Einfahrseite massivere und mit mehr Material versehene Ausfahrseite bleibt es weiterhin möglich, die hohen Kräfte und Momente aufzubringen, die zum Transport des zähflüssigen Produktes durch die Pumpe aufgebracht werden müssen.

Der maximale Drehkolbenradius kann von dem Dichtelement nach Verlassen des minimalen Drehkolbenradius auf der Ausfahrseite bei einem Drehwinkel zwischen 90° und 150° erreicht werden, so dass bei einer korrespondierenden Ausgestaltung auf der Einfahrseite bei einem vergleichsweisen frühen Erreichen der Kontur am minimalen Drehkolbenradius das Volumen des Transportflügels auf der Einfahrseite geringer als auf der Ausfahrseite ausgebildet sein muss.

Besonders bevorzugt weist der Drehkolben zwei Transportflügel auf, deren Konturen punktsymmetrisch zu der Drehachse des Drehkolbens ausgebildet sind. Durch die zweiflügelige Ausgestaltung wird ein großes Kammervolumen bereitgestellt.

In einer Weiterbildung der Erfindung ist vorgesehen, dass der Dichtkörper an einem Schwenkarm schwenkbar innerhalb des Gehäuses gelagert ist. Damit ist es möglich, eine robuste Lagerung bei einer vergleichsweise kompakten Bauweise ohne komplexe Feder- und/oder Lagermechanismen zu erreichen. Grundsätzlich ist es auch möglich, das Dichtelement an einem linear gelagerten, federbelasteten Dichtkörper anzuordnen. Über die Position der Lagerstelle der schwenkbaren Lagerung in dem Gehäuse ist es möglich, den innerhalb des Pumpengehäuses vorliegenden Druck, insbesondere die Druckdifferenz zwischen dem Einlass und dem Auslass, auszunutzen, indem eine Kraft auf das Dichtelement ausgeübt wird, die bei höherer Druckdifferenz das Dichtelement stärker an die Kolbenkontur presst und damit die Verluste reduziert und die Betriebssicherheit erhöht. Ebenfalls ist die Breite des Dichtelementes ein Faktor, der zusammen mit der Druckdifferenz den Anpressdruck auf die Kontur des Transportflügels beeinflusst.

Der Abstand zwischen dem Lagerpunkt des schwenkbar gelagerten Schwenkarmes und dem Berührpunkt des Dichtelementes an dem Transportflügel ist bevorzugt groß im Vergleich zu dem Drehkolbenradius. Eine angenähert lineare Bewegung des Dichtelementes in Ausfahrrichtung oder Einfahrrichtung ist anzustreben. Dies wird dadurch erreicht, dass der Schwenkarm möglichst lang gewählt ist. Bevorzugt beträgt der Abstand zwischen dem Lagerpunkt des Schwenkarmes und dem Berührpunkt des Dichtelementes mit dem Transportflügel das 1 ,5-fache bis 2-fache des Radius des Drehkolbens. Die Länge des Schwenkarmes steht dabei in Konkurrenz zu möglichst kompakten Gehäuseabmessungen. Je länger der Schwenkarm ausgebildet ist und in dem Gehäuse gelagert werden muss, desto größer muss das Gehäuse ausgebildet sein. Daher hat sich ein Radius von 1,5 bis 2-mal des Radius des Drehkolbens, vorzugsweise 1,65 bis 1,85-fache des Radius als ein guter Kompromiss herausgestellt, um eine möglichst lineare Ein- und Ausfahrbewegung des Dichtelementes zu realisieren.

Bevorzugt ist der Schwenkarm auslassseitig in dem Gehäuse gelagert, um das Pumpvolumen pro Umdrehung nicht zu verringern und das Dichtelement über den Differenzdruck zwischen Einlass und Auslass an den Transportflügel zu pressen. Zur Verringerung des Strömungswiderstandes ist der Schwenkarm abgerundet oder weist einen ovalen Querschnitt auf, um eine strömungsoptimierte Anordnung des Schwenkarmes innerhalb des verpumpten Mediums zu gewährleisten.

Das Dichtelement weist in einer Weiterbildung der Erfindung eine breite, ggf. ebene Kontaktfläche und zumindest einen sich daran anschließenden, gerundeten Kontaktabschnitt auf. Der Kontaktabschnitt oder die Kontaktabschnitte können die beiden Enden des Dichtelementes ausbilden. Durch die Breite der Kontaktfläche ist es möglich, mehrere Wirklinien zwischen dem Dichtelement und der Kontur des Drehkolbens auszugestalten, insbesondere auch den Berührpunkt oder die Berührlinie des Dichtelementes auf der Kontaktfläche mit dem Dichtkörper wandern zu lassen, um den Verschleiß zu verringern. Das Wandern der Wirklinie entlang der Kontaktfläche ergibt sich durch die unterschiedlichen Steigungen in der Kontur der Transportflügel. Über die gerundeten Kontaktabschnitte an dem vorderen oder hinteren Ende des Dichtelementes kann eine sichere Anlage auch bei sich ändernden Krümmungen erreicht werden. Die Wirklinie hat vorteilhafterweise auf der Einfahrseite einen größeren Radius als auf der Ausfahrseite. Der Berührpunkt oder die Berührlinie wandert damit auf dem Dichtelement nach außen, wenn das Dichtelement einfährt, und dann zurück zur Mitte des Dichtelementes. Der Berührpunkt oder die Berührlinie wandert auf dem Dichtelement nach innen oder in Richtung auf den Drehpunkt des Schwenkarmes, wenn das Dichtelement ausfährt und dann zurück zur Mitte des Dichtelementes. Die Form des Dichtelementes und dessen Zuordnung zu der Kontur des Drehkolbens kann so ausgebildet sein, dass bei einem minimalen Drehkolbenradius und einem maximalen Drehkolbenradius der Berührpunkt oder die Berührlinie des Dichtelementes ungefähr in dessen Mitte liegt.

Das Dichtelement kann eine ebene Kontaktfläche und zumindest einen sich daran anschließenden gerundeten Kontaktabschnitt aufweisen, wobei sich zumindest einer der gerundeten Kontaktabschnitte über einen Kreisbogen mit einem Mittelpunktswinkel größer oder gleich 90° erstreckt, so dass sich daran eine Abstreiffläche anschließt. Der Winkel zwischen der Abstreiffläche und der Kontaktfläche ist somit kleiner oder gleich 90°.

In einer Weiterbildung der Erfindung ist es vorgesehen, dass der Winkel zwischen der Geraden durch den Drehpunkt des Schwenkarmes und dem Berührpunkt oder der Berührlinie des Dichtelementes und einer ebenen Kontaktfläche des Dichtelementes bei Stellung in dem maximalen Drehkolbenradius zwischen 5° und 25°, bevorzugt zwischen 10° und 20°, besonders bevorzugt zwischen 12° und 18° beträgt, um nur einen Berührpunkt im Querschnitt oder eine Berührlinie und damit eine einzige Dichtlinie bei dem Kontakt des Dichtelementes mit der Kontur des Transportflügels oder des Drehkolbens zu haben. Anderenfalls würden Quetschungen oder Undichtigkeiten auftreten, wenn keine einfache Linienberührung, sondern eine Doppellinienberührung vorliegen würde.

Die Konturen des Drehkolbens und des Dichtelementes können so aufeinander abgestimmt sein, dass in dem Berührpunkt von dem Drehkolben und dem Dichtelement der Winkel zwischen der Senkrechten auf die Drehkolbenoberfläche und der Tangente an die Bewegungsrichtung des Dichtelementes zwischen 0° und 70°, bei besonderen Bauformen zwischen 0° und 50°, beim Einfahren und zwischen 0° und maximal 45° beim Ausfahren beträgt, wodurch beim Herausdrücken der Dichtkörper mit weniger Reibungsverlusten bewegt wird und für das Einfahren ein leichtes Hingleiten ermöglicht wird. Beim Einfahren deuten große Winkel auf ein schnelles Einfahren hin, beim Ausfahren ist ein möglichst kleiner Wert anzustreben, um die Reibung zu reduzieren.

Wenn die Wirklinien des Dichtelementes, die als Radius um den Drehpunkt des Sperrflügels durch den Berührpunkt von Drehkolben und Dichtelement definiert ist, auf der Ausfahrseite verschieden zu der Wirklinie auf der Einfahrseite ist, wird es ermöglicht, ein vergleichsweise großes Dichtelement mit einer vergleichsweise großen Breite bereitzustellen, da aufgrund der unterschiedlichen Radien der Wirklinien der Reibungspunkt oder die Dichtlinie zwischen dem Dichtelement und der Oberfläche des Drehkolbens auf dem Dichtelement wandern muss. Bevorzugt ist der Radius der Wirklinie auf der Ausfahrseite geringer als auf der Einfahrseite. Durch die Möglichkeit der Breitenvergrößerung reduziert sich der Verschleiß, da die insgesamt zur Verfügung stehende Dichtfläche, die abrasiv beansprucht wird, vergrößert wird.

Durch den vergleichsweise langen Schwenkarm ist es möglich, einen möglichst linearen Verschwenkweg des Dichtelementes während der Ausfahrbewegung und der Einfahrbewegung durchzuführen. Durch die Verkürzung der Strecke von dem maximalen Drehkolbenradius zu dem minimalen Drehkolbenradius und die nicht klappsymmetrische Ausgestaltung der Drehkolbenkontur zu einer Verbindungslinie zweier maximaler, einander gegenüberliegenden Drehkolbenradien durch die Drehachse wird der Weg minimiert, den das Dichtelement auf dem Drehkolben zurücklegen muss. Ebenfalls muss das Dichtelement einen geringeren Weg in dem zu pumpenden Medium zurücklegen. Durch eine im Vergleich zur Einfahrbewegung verlangsamte Ausfahrbewegung werden die Geschwindigkeiten und Beschleunigungen des Dichtkörpers und des Schwenkarmes in dem Medium auf der Druckseite so klein wie möglich gehalten, was eine weitere Energieeinsparung beim Betrieb der Drehkolbenpumpe bewirkt. Eine Energieeinsparung wird insbesondere dann beim Ausfahren erreicht, wenn der Winkel in dem Berührpunkt des Dichtelementes so gewählt wird, dass das Dichtelement möglichst senkrecht herausgedrückt wird, so dass möglichst geringe Reibungsverluste entstehen.

Nachfolgend werden Ausführungsbeispiele für die Erfindung anhand der beigefügten Figuren näher erläutert. Es zeigen:
- Figur 1 -: eine Schnittdarstellung einer Pumpe in Gesamtansicht;
- Figur 2 -: eine Detaildarstellung eines Drehkolbens mit Dichtelement ohne Gehäuse;
- Figur 3 -: eine Schnittdarstellung durch eine Kolbenkontur;
- Figur 4 -: eine Kolbenkontur gemäß Figur 3 mit Bereichsangaben;
- Figur 5 -: eine Teildarstellung eines Dichtelementes;
- Figur 6 -: eine exemplarische Darstellung der Abfolge der Berührpunkte über eine halbe Umdrehung eines Drehkolbens mit zwei Transportflügeln und eine Verdeutlichung der Wirklinien; und
- Figur 7 -: eine Prinzipskizze einer Wechselwirkung von Dichtelement und Drehkolben.

Figur 1 zeigt in einer schematischen Schnittdarstellung eine Drehkolbenpumpe 1 mit einem Gehäuse 10, das einen obenseitigen Einlass 11 und einen im Wesentlichen senkrecht zum Einlass 11 orientierten, in der Figur 1 auf der rechten Seite angeordneten Auslass 12 aufweist. Innerhalb des Gehäuses 10 ist ein Drehkolben 20 drehbar um eine Drehachse 21 gelagert. Über den Drehkolben 20, der zwei Transportflügel 22 aufeinander gegenüberliegenden Seiten aufweist, wird das insbesondere zähflüssige Medium, insbesondere Magma bei der Zuckerherstellung, von dem Einlass 11 zu dem Auslass 12 gefördert. Die Drehrichtung des Drehkolbens 20 ist dabei entgegen dem Uhrzeigersinn, wie durch den Pfeil angedeutet. Der Drehkolben 20 mit den beiden Transportflügeln 22 läuft teilweise an einer zylindrischen Gehäusewand ab und bildet zusammen mit einem Dichtelement 30, das auf der Außenkontur des Drehkolbens 20 während dessen Rotation abläuft, und einem Dichtkörper 42 eines Sperrflügels 40 die Trennung zwischen der Einlassseite und der Auslassseite aus.

Das Dichtelement 30 ist an dem Dichtkörper 42 des Sperrflügels 40 gelagert oder ausgebildet, der wiederrum über einen Schwenkarm 43 in einer Lagerung 41 gelagert ist. Der Sperrflügel 40 ist innerhalb des Gehäuses 10 auf der Auslassseite um eine Schwenkachse verschwenkbar gelagert und bewegt sich in Abhängigkeit von der Stellung des Drehkolbens 20 in Richtung auf die Drehachse 21 des Drehkolbens oder von der Drehachse 21 weg in Richtung auf einen maximalen Drehkolbenradius.

Das Dichtelement 30 liegt in der Schnittdarstellung an einem Berührpunkt 24, in der dreidimensionalen Ausgestaltung entlang einer Berührlinie 24 an der Kontur des Drehkolbens 20 an. In der dargestellten Stellung gemäß Figur 1 liegt das Dichtelement 30 an dem maximalen Drehkolbenradius an und ist somit maximal in Uhrzeigerrichtung um den Lagerpunkt 41 oder die Schwenkachse durch den Lagerpunkt 41 verschwenkt. Wird der Drehkolben 20 zum Transport des zu verpumpenden Mediums entgegen dem Uhrzeigersinn verdreht, gleitet das Dichtelement auf der Oberfläche des Drehkolbens 20 in Richtung auf die Schwenkachse 21 und fährt somit von einem maximalen Drehkolbenradius in Richtung auf einen minimalen Drehkolbenradius entlang einer Einfahrseite 221. Nach Erreichen eines minimalen Drehkolbenradius gleitet das Dichtelement 30 auf der Kontur des Drehkolbens entlang und wird im Uhrzeigersinn wieder in Richtung der dargestellten Stellung gemäß Figur 1 nach außen gedrückt, gegebenenfalls gegen eine Federkraft, die das Dichtelement 30 zusammen mit dem Dichtkörper 42 des Sperrflügels 40 in Richtung auf den Drehkolben 20 drückt. Das Dichtelement 30 führt somit eine Bewegung nach außen oder eine Ausfahrbewegung aus, wenn das Dichtelement 30 auf der Ausfahrseite 222 entlanggleitet.

Der Schwenkarm 43 kann im Bereich des Lagerpunktes 41 oder Schwenkachse durch den Lagerpunkt 41 mit einer entsprechenden Federkraft belastet werden, die eine Vorspannung gegen eine Bewegung im Uhrzeigersinn bewirkt. Der Dichtkörper 42 und insbesondere die Dichtfläche des Sperrflügels 40 erstreckt sich über die gesamte Tiefe des Gehäuses, so dass über den Drehkolben 20 zusammen mit dem Dichtelement 30 und dem Dichtkörper 42 stets eine wirksame Trennung von der Einlassseite und der Auslassseite bewirkt wird.

Figur 2 zeigt eine Einzeldarstellung von Drehkolben und Abdichteinrichtung gemäß Figur 1 in einer spiegelverkehrten Darstellung. Die Drehrichtung des Drehkolbens 20 ist durch den Pfeil angedeutet. Der Drehkolben 20 weist neben der Drehachse 21 zwei Transportflügel 22 auf, die punktsymmetrisch zu dem Mittelpunkt, der durch den Drehpunkt 21 oder durch die Drehachse 21 definiert wird, ausgebildet ist. Das Dichtelement 30 ist auf der Einfahrseite 21 auf der Außenkontur des ersten Transportflügels 22 entlanggeglitten, wobei aufgrund der Kontur des Drehkolbens 20 sowie der Kontur des Dichtelementes 30 stets eine Linienberührung zwischen dem Dichtelement 30 und dem Drehkolben 20 realisiert wurde. Der Berührpunkt 24 in der Zeichnung 2 oder Berührlinie 24 wandert im Verlauf der Drehung des Drehkolbens 20 auf der Oberfläche des Dichtelementes 30 entlang. Somit ändert sich der Radius R_{F} des Abstandes des Berührpunktes 24 von dem Lagerpunkt 41 oder der Berührlinie 24 von der Drehachse des Schwenkarmes 43 durch den Lagerpunkt 41 während der Bewegung des Drehkolbens 20. Um Reibungsverluste zu minimieren, ist die Orientierung der Oberfläche des Dichtelementes 30 zu der Kontur des Drehkolbens 20 so gewählt, dass der Winkel β zwischen der Senkrechten S auf der Drehkolbenoberfläche und der Tangente T an die Bewegungsrichtung des Dichtelementes 30 auf der Ausfahrseite 222 zwischen 0° Grad bis maximal 45° liegt und dass beim Einfahren der Winkel β zwischen der Senkrechten S und der Tangente T bei besonderen Bauformen zwischen 0° und 70° und ansonsten zwischen 0° und maximal 50° beträgt.

In der Figur 2 ist ebenfalls der ovale oder elliptische Querschnitt 430 des Schwenkarmes 43 angedeutet. Durch die strömungsgünstige, tropfenförmige oder ovale Ausgestaltung des Schwenkarmes 43 kann bei einer hohen Steifigkeit gegenüber den aufgebrachten Kräften und Momenten durch das Verpumpen ein minimaler Strömungswiederstand gegen den Massenstrom des verpumpten Mediums im Auslassbereich bereitgestellt werden. Da der Schwenkarm 43 sowie die gesamte Dichtanordnung auslassseitig angeordnet ist, kann der Differenzdruck zwischen der Auslassseite und der Einlassseite dazu genutzt werden, die Anpresskraft des Dichtelementes 30 auf die Kontur des Drehkolbens 20 zu vergrößern.

Der Abstand der Berührlinie 24 von der Schwenkachse 41 des Schwenkarmes 43 verändert sich je nach Drehwinkel und Stellung des Dichtelementes 30 auf der Kontur des Drehkolbens 20. Der maximale Wirklinienradius Rwmax wird erreicht, wenn der gerundete Kontaktabschnitt 32 mit seinem entferntesten Punkt an der Drehkolbenoberfläche anliegt, der minimale Wirklinienradius R_{Wmin} wird erreicht, wenn das dem gerundeten Kontaktabschnitt 32 abgewendete Ende in Berührung mit der Drehkolbenoberfläche kommt.

Figur 3 zeigt in einer schematischen Schnittdarstellung einen Drehkolben 20, der um die Schwenkachse 21 drehbar gelagert ist. Der Drehkolben 20 weist eine Einfahrseite 221 und eine Ausfahrseite 222 auf. Der zweiflüglige Drehkolben 20 weist eine Kontur auf, die punktsymmetrisch zu dem Mittelpunkt 21 ist, der den Drehpunkt ausbildet. Der maximale Drehkolbenradius R_{Pmax} ergibt sich aus dem maximalen Abstand von der Drehachse 21 zur äußeren Kontur des Drehkolbens 20. Rechts und links der Verbindungslinie der beiden maximalen Drehkolbenradien R_{Pmax} ist zu erkennen, dass die Kontur des Transportflügels 22 auf der Ausfahrseite 222 weiter beabstandet zu der Verbindungslinie liegt als die Kontur des Transportflügels 22 auf der Einfahrseite 221. In dem der Ausfahrseite 222 zugeordneten Bereich ist somit mehr Material angeordnet. Nach Erreichen des maximalen Drehkolbenradius R_{Pmax} fährt das Dichtelement 30 bei einer Weiterdrehung des Drehkolbens 20 sehr schnell in Richtung auf einen minimalen Drehkolbenradius, wohingegen eine Ausfahrbewegung auf der Ausfahrseite 222 wesentlich langsamer stattfindet.

In Figur 4 sind die geometrischen Beziehungen und die Kontur des Drehkolbens 20 detaillierter dargestellt. Die dargestellte Kontur des Drehkolbens 20 ist punktsymmetrisch zum Mittelpunkt 21 des Minimaldrehkolbenradius R_{Pmin} ausgebildet. Von dem maximalen Drehkolbenradius R_{Pmax} verläuft die Kontur auf der Einfahrseite 221 steil abfallend in Richtung auf den minimalen Drehkolbenradius R_{Pmin}.

Die Konturkurve hat auf der Einfahrseite einen Wendepunkt in der Krümmung, ungefähr auf der Höhe des halben maximalen Drehkolbenradius. Die Kontur läuft dann in den minimalen Drehkolbenradius R_{Pmin} über, folgt dieser und geht dann in die Ausfahrseite 222 über, auf der die Kontur eine Krümmung ohne Wendepunkt bis zum maximalen Drehkolbenradius R_{Pmax} durchführt.

Betrachtet man die Kontur des Drehkolbens über den Drehwinkel, erstreckt sich die Einfahrseite 221 in diesem Ausführungsbeispiel über einen Drehwinkel von ca. 40°, wenn die dargestellte Position die Ausgangsstellung ist. Über einen Winkelbereich von ca. 20° folgt die Kontur dem minimalen Drehkolbenradius R_{Pmin}, um dann für einen Drehwinkelbereich von ca. 120° die Ausfahrseite 222 zu bilden.

Durch die nicht klappsymmetrische Ausgestaltung der Kolbenkontur zu der Verbindungslinie der beiden maximalen Drehkolbenradien R_{Pmax} werden unterschiedliche Einfahrgeschwindigkeiten und Ausfahrgeschwindigkeiten bei konstanter Drehzahl des Drehkolbens 20 realisiert. Aufgrund der geringen Steigung der Kontur auf der Ausfahrseite wird das Dichtelement 30 und damit auch der Dichtkörper 42 wesentlich langsamer nach außen gedrückt als sie nach innen einfahren können. Neben den Verbesserungen hinsichtlich des Energieverbrauches führt die Ausgestaltung des Drehkolbens 20 mit einem steileren Abfall auf der Einfahrseite 221 im Vergleich zu dem Steigungsverhalten auf der Ausfahrseite 220 zu einem vergrößerten Pumpkammervolumen, da Material des Drehkolbens und Volumen des Drehkolbens 20 auf der Einfahrseite reduziert wurde. Die vergleichsweise größere Materialmenge auf der Ausfahrseite stellt die ausreichende Stabilität des Drehkolbens 20 sicher. Somit kann eine Vergrößerung des Pumpvolumens pro Umdrehung des Drehkolbens 20 bei gleichbleibender Stabilität und einem verbesserten Pumpverhalten erreicht werden.

Figur 5 zeigt eine Einzeldarstellung eines Dichtelementes 30, das auswechselbar an dem Dichtkörper 42 angeordnet werden kann. Das Dichtelement 30 weist eine ebene Kontaktfläche 31 und einen sich daran anschließenden gerundeten, distalen Kontaktabschnitt 32 auf, der entfernt zu dem Lagerpunkt 41 orientiert ist. Ebenfalls weist das Dichtelement 30 einen proximalen, zum Lagerpunkt 41 hin orientierten, gerundeten Kontaktabschnitt 33 auf, der ebenfalls mit der Kontur des Drehkolbens 20 in Kontakt treten kann. Wie in den Figuren 1 und 2 zu erkennen, gleitet der gerundete Kontaktabschnitt 32 im Wesentlichen während der Einfahrbewegung auf der Kontur des Drehkolbens 20 ab, während die Berührlinie 24 oder der Berührpunkt 24 zwischen dem Dichtelement 30 und dem Drehkolben 20 nach Erreichen des minimalen Drehkolbenradius auf der ebenen Kontaktfläche 31 verläuft und in Richtung auf das dem gerundeten Kontaktabschnitt 32 gegenüberliegende Ende 33 des Dichtelementes 30, das gerundet ausgebildet ist, wandert. Die Berührlinie 24 oder der Berührpunkt 24 wandert somit über den Drehwinkel des Drehkolbens auf dem Dichtelement 30 entlang. Als besonders vorteilhaft hat sich erwiesen, den kleinen Radius 33 über einen Winkel größer 90° auszuführen, bevor die Fläche 34 anschließt. Hierdurch wirkt die Fläche 34 wie ein Abstreifer für das zu fördernde Medium vom Drehkolben.

Die Abfolge der Berührpunkte über eine halbe Umdrehung eines Drehkolbens mit zwei Transportflügeln und damit eine Verdeutlichung der Wirklinie zwischen den Extremwerten R_{Wmax} und R_{Wmin} ist in der Figur 6 dargestellt. Die Wirklinie für das Ausfahren auf der Ausfahrseite 222 sieht zunächst vor, dass der Schwenkarm 43 von der Drehachse 21 weg nach außen in Richtung auf den maximalen Drehkolbenradius bewegt wird. Dies ist durch den aufsteigenden rechten Abschnitts des Diagramms in Figur 6 gezeigt. Ist der maximale Drehkolbenradius erreicht, wandert die Wirklinie in den linken Diagrammbereich, was durch den Pfeil an dem oberen, schräg nach links reichenden Abschnitt des Diagramms verdeutlicht wird. Anschließend wandert auf einem vergrößerten Wirklinienradius der Berührpunkt oder die Berührlinie auf der Einfahrseite 221 nach unten, also in Richtung auf die Drehachse 21. Wenn der minimale Drehkolbenradius erreicht ist, wandert die Berührlinie oder der Berührpunkt wieder auf einen kleineren Radius, was durch den halben unteren und rechten Bereich des Diagramms dargestellt ist.

In der Figur 7 ist in einer prinzipiellen Darstellung gezeigt, wie der Berührpunkt 24 oder die Berührlinie 24 zwischen dem Dichtelement 30 und der Kontur des Drehkolbens 20 zwischen einem maximalen Wirklinienradius R_{Wmax} und einem minimalen Wirklinienradius R_{Wmin} wandert. Um sicherzustellen, dass keine Doppelberührung zwischen Dichtelement 30 und dem Drehkolben 20 vorliegt, ist die Dichtleiste in einem Winkel α zwischen der Geraden durch den Drehpunkt des Schwenkarmes 43 und dem Berührpunkt des Dichtelementes 30 und der ebenen Kontaktfläche 31 in der Stellung in dem maximalen Drehkolbenradius zwischen 5° und 25°, insbesondere zwischen 12° und 18° geneigt.

Mit einer wie oben beschriebenen Drehkolbenpumpe ist es möglich, das Dichtelement auf einem möglichst kurzen Weg von einem maximalen Drehkolbenradius zu einem minimalen Drehkolbenradius zu bewegen, ohne dass ein Ablösen des Dichtelementes von der Drehkolbenoberfläche erfolgt. Durch die Einwölbung des Transportflügels auf der Einfahrseite ist es möglich, einerseits unterschiedliche Wirklinien beim Einfahren und beim Ausfahren des Dichtelementes und andererseits eine maximale Einfahrgeschwindigkeit des Dichtelementes und eine reduzierte Ausfahrgeschwindigkeit des Dichtelementes zu realisieren. Weiterhin wird durch die besondere Formgestaltung die Reibung zwischen dem Dichtelement und dem Kolben, insbesondere bei der Ausfahrbewegung durch die Begrenzung des Winkels zwischen der Senkrechten auf den Drehkolben und der Tangente an die Bewegungsrichtung des Dichtelementes, verringert.

Eine quasi-Linearbewegung des Dichtelementes wird durch den vergleichsweise großen Radius bei einer schwenkbaren Lagerung des Dichtkörpers an einem Schwenkarm erreicht, der 1,5 bis zweimal so groß wie der Radius des Drehkolbens ist.

### Bezugszeichenliste

- 1 -: Drehkolbenpumpe
- 10 -: Gehäuse
- 11 -: Einlass
- 12 -: Auslass
- 20 -: Drehkolben
- 21 -: Drehachse des Drehkolbens
- 22 -: Transportflügel
- 221 -: Einfahrseite
- 222 -: Ausfahrseite
- 24 -: Berührpunkt/Berührlinie
- 30 -: Dichtelement
- 31 -: Kontaktfläche
- 32 -: Kontaktabschnitt
- 33 -: Kontaktabschnitt
- 34 -: Abstreiffläche
- 35 -: Dichtleiste
- 36 -: Oberseite
- 37 -: Gewinde
- 38 -: Unterseite
- 39 -: Absatz
- 40 -: Dichtkörper
- 41 -: Lagerpunkt
- 42 -: Sperrflügel
- 43 -: Schwenkarm
- 44 -: Hohlraum
- 45 -: Bohrung
- 430 -: Schwenkarmquerschnitt

- B_{D} -: Breite des Dichtelements
- R_{Pmin} -: minimaler Drehkolbenradius
- R_{Pmax} -: maximaler Drehkolbenradius
- R_{Wmin} -: minimaler Wirklinienradius
- R_{Wmax} -: maximaler Wirklinienradius
- S -: Senkrechte auf die Drehkolbenfläche
- T -: Tangente an die Bewegungsrichtung des Dichtelementes
- α -: Winkel zwischen Kontaktfläche und Verbindungslinie Lagerpunkt-Berührpunkt
- β -: Winkel zwischen S und T

## Patentansprüche

1. Drehkolbenpumpe mit
a. einem Gehäuse (10), das einen Einlass (11) und einen Auslass (12) für das zu verpumpende Medium aufweist,
b. zumindest einem Drehkolben (20), der antreibbar und drehbar in dem Gehäuse (10) gelagert ist und der zumindest zwei mit einer Kontur versehene Transportflügel (22) aufweist, der das zu fördernde Medium von dem Einlass (11) zu dem Auslass (12) transportiert,
c. und einem Dichtelement (30) pro Drehkolben (20), das an einem Dichtkörper (42) gelagert ist und auf der Kontur des Drehkolbens (20) während der Drehung des Drehkolbens (20) abläuft und eine Ausfahrbewegung von einem minimalen Durchmesser der Drehkolbens (20) zu einem maximalen Durchmesser des Drehkolbens (20) und eine Einfahrbewegung von dem maximalen Durchmesser des Drehkolbens (20) zu dem minimalen Durchmesser des Drehkolbens (20) auf unterschiedlichen Seiten der Transportflügel (22) ausführt, wobei die Strecke, die das Dichtelement (30) auf der Einfahrseite (221) des Transportflügels (22) während der Einfahrbewegung ausführt, kleiner als die Strecke auf der Ausfahrseite (222) während der Ausfahrbewegung ist, **dadurch gekennzeichnet, dass** die Kontur auf der Ausfahrseite (222) eine Krümmung ohne Wendepunkt und die Kontur auf der Einfahrseite (221) zumindest einen Wendepunkt aufweist.

2. Drehkolbenpumpe nach Anspruch 1, **dadurch gekennzeichnet, dass** der minimale Drehkolbenradius auf der Einfahrseite (221) von dem Dichtelement (30) bei einem Drehwinkel zwischen 20° und 90° von dem maximalen Drehkolbenradius aus erreicht wird.

3. Drehkolbenpumpe nach einem der voranstehenden Ansprüche, **dadurch gekennzeichnet, dass** der maximale Drehkolbenradius von dem Dichtelement (30) nach Verlassen des minimalen Drehkolbenradiusses auf der Ausfahrseite (222) bei einem Drehwinkel zwischen 90° und 160° erreicht wird.

4. Drehkolbenpumpe nach einem der voranstehenden Ansprüche, **dadurch gekennzeichnet, dass** die Querschnittsfläche des Transportflügels (22) auf der Einfahrseite (221) geringer als auf der Ausfahrseite (222) ist.

5. Drehkolbenpumpe nach einem der voranstehenden Ansprüche, **dadurch gekennzeichnet, dass** der Drehkolben (20) zwei Transportflügel (22) aufweist, deren Konturen punktsymmetrisch zu der Drehachse (21) sind.

6. Drehkolbenpumpe nach einem der voranstehenden Ansprüche, **dadurch gekennzeichnet, dass** der Dichtkörper (42) an einem Sperrflügel (40) schwenkbar innerhalb des Gehäuses (10) gelagert oder als verschieblicher, federbelasteter Schieber ausgebildet ist.

7. Drehkolbenpumpe nach Anspruch 6, **dadurch gekennzeichnet, dass** der Abstand zwischen dem Lagerpunkt (41) des Sperrflügels (40) und dem Berührpunkt (24) des Dichtelementes (30) mit dem Transportflügel (22) zwischen 1,5mal bis 2mal so groß wie der Drehkolbenradius ist.

8. Drehkolbenpumpe nach einem der Ansprüche 6 oder 7, **dadurch gekennzeichnet, dass** der Sperrflügel (40) auslassseitig in dem Gehäuse (10) gelagert ist und einen Schwenkarm (43) mit einem abgerundeten oder ovalen Querschnitt (430) aufweist.

9. Drehkolbenpumpe nach einem der voranstehenden Ansprüche, **dadurch gekennzeichnet, dass** das Dichtelement (30) eine ebene Kontaktfläche (31) und zumindest einen sich daran anschließenden gerundeten Kontaktabschnitt (32, 33) aufweist.

10. Drehkolbenpumpe nach Anspruch 9, **dadurch gekennzeichnet, dass** sich der gerundete Kontaktabschnitt (32, 33) über einen Kreisbogen mit einem Mittelpunktswinkel größer oder gleich 90° erstreckt und sich daran eine Abstreiffläche (34) anschließt.

11. Drehkolbenpumpe nach Anspruch 9 oder 10, **dadurch gekennzeichnet, dass** der Winkel (α) zwischen der Geraden durch den Lagerpunkt (41) des Schwenkarmes (43) und dem Berührpunkt (24) des Dichtelementes (30) und der ebenen Kontaktfläche (31) in dem maximalen Drehkolbenradius zwischen 5° und 25°, bevorzugt zwischen 10° und 20°, besonders bevorzugt zwischen 12° und 18° beträgt.

12. Drehkolbenpumpe nach einem der voranstehenden Ansprüche, **dadurch gekennzeichnet, dass** in dem Berührpunkt (24) von Drehkolben (20) und Dichtelement (30) der Winkel (β) zwischen der Senkrechten (S) auf die Drehkolbenfläche und der Tangente (T) an die Bewegungsrichtung des Dichtelementes (30) zwischen 0° bis 70° beim Einfahren und zwischen 0° bis 45° beim Ausfahren beträgt.

13. Drehkolbenpumpe nach einem der voranstehenden Ansprüche, **dadurch gekennzeichnet, dass** die Wirklinie des Dichtelementes (30) als Verlauf des Abstandes des Berührpunktes (24) des Dichtelementes (30) zu dessen Lagerpunkt (41) auf der Ausfahrseite (222) verschieden zu der Wirklinie des Dichtelementes (30) auf der Einfahrseite (221) ist.

14. Drehkolbenpumpe nach Anspruch 13, **dadurch gekennzeichnet, dass** die Wirklinie des Dichtelementes auf der Ausfahrseite (222) einen kleineren Radius als auf der Einfahrseite (221) aufweist.

## Claims

1. A lobe pump with
a. a housing (10), having an inlet (11) and an outlet (12) for the medium to be pumped,
b. at least one lobe (20), which is mounted in the housing (10) so as to be drivable and rotatable and which has at least two conveying vanes (22) provided with a contour, which lobe conveys the medium to be delivered from the inlet (11) to the outlet (12),
c. and with one sealing element (30) per lobe (20), which is mounted on a sealing body (42) and runs over the contour of the lobe (20) during rotation of the lobe (20) and performs an outward travel movement from a minimum diameter of the lobe (20) to a maximum diameter of the lobe (20) and an inward travel movement from the maximum diameter of the lobe (20) to the minimum diameter of the lobe (20) on different sides of the conveying vanes (22), wherein the distance which the sealing element (30) covers on the inward travel side (221) of the conveying vane (22) during the inward travel movement is smaller than the distance on the outward travel side (222) during the outward travel movement, **characterized in that** the contour on the outward travel side (222) has a curvature without inflection point and the contour on the inward travel side (221) has at least one inflection point.

2. The lobe pump as claimed in claim 1, **characterized in that** the minimum lobe radius on the inward travel side (221) is reached by the sealing element (30) at an angle of rotation of between 20° and 90° from the maximum lobe radius.

3. The lobe pump as claimed in one of the preceding claims, **characterized in that** the maximum lobe radius is reached by the sealing element (30), once it has left the minimum lobe radius on the outward travel side (222), at an angle of rotation of between 90° and 160°.

4. The lobe pump as claimed in one of the preceding claims, **characterized in that** the cross-sectional area of the conveying vane (22) is smaller on the inward travel side (221) than on the outward travel side (222).

5. The lobe pump according to one of the preceding claims, **characterized in that** the lobe (20) has two conveying vanes (22), the contours of which are pointsymmetrical to the axis of rotation (21).

6. The lobe pump as claimed in one of the preceding claims, **characterized in that** the sealing body (42) is mounted swivelably within the housing (10) on a locking vane (40) or embodied as a displaceable, spring-loaded slide.

7. The lobe pump as claimed in claim 6, **characterized in that** the distance between the bearing point (41) of the locking vane (40) and the point of contact (24) of the sealing element (30) with the conveying vane (22) is between 1.5 times and 2 times as large as the lobe radius.

8. The lobe pump as claimed in one of claims 6 or 7, **characterized in that** the locking vane (40) is mounted in the housing (10) on the outlet side and has a swivel arm (43) with a rounded or oval cross-section (430).

9. The lobe pump as claimed in one of the preceding claims, **characterized in that** the sealing element (30) has a planar contact surface (31) and at least one adjacent rounded contact portion (32, 33).

10. The lobe pump as claimed in claim 9, **characterized in that** the rounded contact portion (32, 33) extends over a circular arc with a central angle of greater than or equal to 90° and is adjoined by a scraping surface (34).

11. The lobe pump as claimed in claim 9 or 10, **characterized in that** the angle (α) between the straight line through the bearing point (41) of the swivel arm (43) and the point of contact (24) of the sealing element (30) and the planar contact surface (31) amounts at the maximum lobe radius to between 5° and 25°, preferably between 10° and 20°, particularly preferably between 12° and 18°.

12. The lobe pump as claimed in one of the preceding claims, **characterized in that**, at the point of contact (24) of lobe (20) and sealing element (30), the angle (β) between the perpendicular (S) to the lobe surface and the tangent (T) to the direction of movement of the sealing element (30) amounts to between 0° to 70° on inward travel and between 0° to 45° on outward travel.

13. The lobe pump as claimed in one of the preceding claims, **characterized in that** the line of action of the sealing element (30), as the profile of the distance between the point of contact (24) of the sealing element (30) and the bearing point (41) thereof, is different on the outward travel side (222) from the line of action of the sealing element (30) on the inward travel side (221).

14. The lobe pump as claimed in claim 13, **characterized in that** the line of action of the sealing element on the outward travel side (222) has a smaller radius than on the inward travel side (221).

## Revendications

1. Pompe à piston rotatif, comprenant
a. un boîtier (10) qui présente une entrée (11) et une sortie (12) pour le fluide à pomper,
b. au moins un piston rotatif (20) susceptible d'être entraîné et monté de façon mobile en rotation dans le boîtier (10) et présentant au moins deux palettes de transport (22) pourvues d'un contour, transportant le fluide à pomper de l'entrée (11) vers la sortie (12),
c. et, par piston rotatif (20), un élément d'étanchéité (30) qui est monté sur un corps d'étanchéité (42) et qui roule sur le contour du piston rotatif (20) pendant la rotation du piston rotatif (20) et exécute un mouvement de sortie pour passer d'un diamètre minimal du piston rotatif (20) à un diamètre maximal du piston rotatif (20) et un mouvement d'entrée pour passer du diamètre maximal du piston rotatif (20) au diamètre minimal du piston rotatif (20) sur différents côtés des palettes de transport (22),
dans laquelle
le trajet que l'élément d'étanchéité (30) parcourt sur le côté d'entrée (221) de la palette de transport (22) pendant le mouvement d'entrée est inférieur au trajet sur le côté de sortie (222) pendant le mouvement de sortie,
**caractérisée en ce que** le contour sur le côté de sortie (222) présente une courbure sans point d'inflexion, et le contour sur le côté d'entrée (221) présente au moins un point d'inflexion.

2. Pompe à piston rotatif selon la revendication 1,
**caractérisée en ce que** le rayon minimal du piston rotatif sur le côté d'entrée (221) est atteint par l'élément d'étanchéité (30) à un angle de rotation compris entre 20° et 90° à partir du rayon maximal du piston rotatif.

3. Pompe à piston rotatif selon l'une des revendications précédentes,
**caractérisée en ce que** le rayon maximal du piston rotatif est atteint par l'élément d'étanchéité (30) après avoir quitté le rayon minimal du piston rotatif sur le côté de sortie (222) à un angle de rotation compris entre 90° et 160°.

4. Pompe à piston rotatif selon l'une des revendications précédentes,
**caractérisée en ce que** la surface de la section transversale de la palette de transport (22) est plus petite sur le côté d'entrée (221) que sur le côté de sortie (222).

5. Pompe à piston rotatif selon l'une des revendications précédentes,
**caractérisée en ce que** le piston rotatif (20) comprend deux palettes de transport (22) dont les contours sont à symétrie ponctuelle par rapport à l'axe de rotation (21).

6. Pompe à piston rotatif selon l'une des revendications précédentes,
**caractérisée en ce que** le corps d'étanchéité (42) est monté pivotant sur une palette de blocage (40) à l'intérieur du boîtier (10) ou est conçu comme un coulisseau mobile en translation, sollicité par un ressort.

7. Pompe à piston rotatif selon la revendication 6,
**caractérisée en ce que** la distance entre le point de montage (41) de la palette de blocage (40) et le point de contact (24) de l'élément d'étanchéité (30) avec la palette de transport (22) est comprise entre 1,5 fois et 2 fois le rayon du piston rotatif.

8. Pompe à piston rotatif selon l'une des revendications 6 ou 7,
**caractérisée en ce que** la palette de blocage (40) est montée dans le boîtier (10) du côté de sortie et comprend un bras pivotant (43) ayant une section transversale arrondie ou ovale (430).

9. Pompe à piston rotatif selon l'une des revendications précédentes,
**caractérisée en ce que** l'élément d'étanchéité (30) présente une surface de contact plane (31) et au moins une portion de contact arrondie (32, 33) qui s'y raccorde.

10. Pompe à piston rotatif selon la revendication 9,
**caractérisée en ce que** la portion de contact arrondie (32, 33) s'étend sur un arc de cercle avec un angle au centre supérieur ou égal à 90°, et une surface de raclage (34) s'y raccorde.

11. Pompe à piston rotatif selon la revendication 9 ou 10,
**caractérisée en ce que** l'angle (α) entre la droite passant par le point de montage (41) du bras pivotant (43) et le point de contact (24) de l'élément d'étanchéité (30) et la surface de contact plane (31) dans le rayon maximal du piston rotatif est compris entre 5° et 25°, de préférence entre 10° et 20°, de manière particulièrement préférée entre 12° et 18°.

12. Pompe à piston rotatif selon l'une des revendications précédentes,
**caractérisée en ce que**, au point de contact (24) du piston rotatif (20) et de l'élément d'étanchéité (30), l'angle (β) entre la perpendiculaire (S) à la surface du piston rotatif et la tangente (T) à la direction de déplacement de l'élément d'étanchéité (30) est compris entre 0° et 70° lors du mouvement d'entrée et entre 0° et 45° lors du mouvement de sortie.

13. Pompe à piston rotatif selon l'une des revendications précédentes,
**caractérisée en ce que** la ligne d'action de l'élément d'étanchéité (30), en tant que tracé de la distance entre le point de contact (24) de l'élément d'étanchéité (30) et son point de montage (41) sur le côté de sortie (222), est différente de la ligne d'action de l'élément d'étanchéité (30) sur le côté d'entrée (221).

14. Pompe à piston rotatif selon la revendication 13,
**caractérisée en ce que** la ligne d'action de l'élément d'étanchéité présente un rayon plus petit sur le côté de sortie (222) que sur le côté d'entrée (221).
